# EUROPÄISCHE PATENTSCHRIFT

(11) **EP 1 024 910 B1**
(45) Veröffentlichungstag und Bekanntmachung des Hinweises auf die Patenterteilung: **04.12.2002**
(21) Anmeldenummer: 98949898.5
(22) Anmeldetag: 17.08.1998
(51) Int. Cl.: B21C 23/22, B21C 23/00

(54) **VORRICHTUNG ZUR KAPSELUNG VON ROHLINGEN AUS METALLISCHEN HOCHTEMPERATUR-LEGIERUNGEN**
DEVICE FOR ENCAPSULATING BLANKS IN HIGH-TEMPERATURE METALLIC ALLOYS
DISPOSITIF D'ENCAPSULAGE D'EBAUCHES EN ALLIAGES METALLIQUES HAUTE TEMPERATURE

(30) Priorität: 25.10.1997 DE 19747257
(43) Veröffentlichungstag der Anmeldung: 09.08.2000
(73) Patentinhaber: GKSS-FORSCHUNGSZENTRUM GEESTHACHT GMBH, 21502 Geesthacht (DE)
(72) Erfinder: APPEL, Fritz, D-21502 Geesthacht (DE); LORENZ, Uwe, D-21397 Bardowick (DE); OEHRING, Michael, D-21502 Geesthacht (DE); WAGNER, Richard, D-21465 Reinbek (DE)
(74) Vertreter: Niedmers, Ole, Dipl.-Phys.
(86) Internationale Anmeldenummer: DE9802369
(87) Internationale Veröffentlichungsnummer: WO99021667

(56) Entgegenhaltungen:
- US-A- 3 777 362
- US-A- 4 966 816
- PATENT ABSTRACTS OF JAPAN vol. 013, no. 204 (M-825), 15. Mai 1989 & JP 01 027715 A (HITACHI CABLE LTD;OTHERS: 01), 30. Januar 1989
- PATENT ABSTRACTS OF JAPAN vol. 016, no. 428 (M-1307), 8. September 1992 & JP 04 147712 A (SUMITOMO METAL IND LTD;OTHERS: 01), 21. Mai 1992
- PATENT ABSTRACTS OF JAPAN vol. 097, no. 010, 31. Oktober 1997 & JP 09 171727 A (FURUKAWA ELECTRIC CO LTD:THE), 30. Juni 1997
- PATENT ABSTRACTS OF JAPAN vol. 016, no. 077 (M-1214), 25. Februar 1992 & JP 03 264108 A (KOBE STEEL LTD), 25. November 1991
- PATENT ABSTRACTS OF JAPAN vol. 015, no. 425 (C-0879), 29. Oktober 1991 & JP 03 177551 A (SUMITOMO METAL IND LTD), 1. August 1991

## Beschreibung

Die Erfindung betrifft eine Vorrichtung zur Kapselung von Rohlingen aus metallischen Hochtemperatur-Legierungen, insbesondere TiAl-Legierungen, die zum Warmumformen einer Strangpressung unterzogen werden, wobei die Kapselung wenigstens aus einer ersten, den Rohling eng aber beabstandet umschließenden ersten inneren Hülle besteht.

Aus der JP-A-01 027715 ist eine Vorrichtung bekannt, bei der ein Rohling aus einer metallischen Hochtemperatur-Legierung eine Kapselung aus einer den Rohling umschließenden Hülle aufweist. Die Hülle besteht beispielsweise aus Kupfer.

Metallische Hochtemperatur-Legierungen werden zur Herstellung von hochbelasteten bzw. hochbelastbaren Bauteilen verwendet, beispielsweise als Bauteile zum Einsatz in Turbinen zum Antrieb von Flugzeugen und dergleichen. Um die erstrebten Eigenschaften, z.B. hohe Festigkeiten, zu erreichen, wird für bestimmte Bauteile grundsätzlich gefordert, daß sie warm umgeformt worden sind. Im Falle von TiAl-Legierungen als bestimmter metallischer Hochtemperatur-Legierung ist ein Umformen der Bauteile auch im Hinblick auf die Einstellung bestimmter Gefüge erforderlich, die auf anderem Wege schmelzmetallurgisch nicht erreicht werden. Es hat sich gezeigt, daß eine Warmumformung von TiAl-Gußblöcken Temperaturen von 1100° C erfordert, vergleiche Y.-W. Kim, D.M. Dimiduk, J.Metals 43 (1991) 40. Dies ist vielfach, beispielsweise beim Heißstrangpressen, wegen der Begrenzung der Gesenk- oder Matritzen- und Aufnehmertemperaturen nur nichtisotherm möglich. Da das Formänderungsvermögen und der Umformwiderstand von TiAl-Legierungen stark temperaturabhängig sind, müssen die Rohlinge für das Strangpressen gekapselt werden, um hohe Temperaturverluste zu vermeiden. Als Kapselmaterial stehen bisher Ti-Legierungen oder austenitische Stähle zur Verfügung, deren Umformwiderstand allerdings bei den erforderlichen Temperaturen sehr viel kleiner ist als der des umzuformenden TiAl-Rohmaterials bzw. eines entsprechenden Rohlings aus diesem Werkstoff. Eine Verwendung von Kapselmaterialien mit besser angepaßtem Umformwiderstand wie z.B. TZM-Molybdän scheidet aus Kostengründen aus.

Die großen Unterschiede im Umformwiderstand von Kapselund Kernmaterial führen zu einem ungleichmäßigen Umformen beim Strangpressen mit unerwünschten Variationen im Umformgrad über die Länge des Stranges und außerdem auch zur Rißbildung in bestimmten Bereichen der Kapseln. Es wurde versucht, die Umformwiderstände zwischen Kapselund Kernmaterial durch eine Abkühlphase zwischen dem Anwärmen und dem Strangpressen anzupassen. Modellrechnungen des Temperaturverlaufes von Kapsel und Kern mit zunehmender Haltezeit zeigen, daß auf diese Weise zu geringe Temperaturunterschiede erreicht werden. Auch bei einem niedrig angenommenen Wärmeübergangswert, der nur mit einer Wärmeisolationsschicht (beispielsweise Glaswolle) zu erreichen ist, ist der erreichbare Temperaturunterschied noch nicht ausreichend.

Es ist deshalb Aufgabe der vorliegenden Erfindung, eine Vorrichtung zur Kapselung von Rohlingen aus metallischen Hochtemperatur-Legierungen der eingangs genannten Art zu schaffen, mit der Wärmeverluste des Rohlings vermieden werden, wobei aufgabengemäß angestrebt wird, die Kapselung durch längere Wartezeiten zwischen Anwärmen und Strangpressen bei geringen Temperaturverlusten im Kern soweit abzukühlen, daß Kapselwerkstoff und Kernwerkstoff nahezu gleiche Umformwiderstände haben, wozu insbesondere Temperaturunterschiede bis 500 ° K nötig sind. Die Vorrichtung soll dabei an sich einfach und kostengünstig ausbildbar und bereitstellbar sein.

Gelöst wird die Aufgabe gemäß der Erfindung dadurch, daß eine die innere Hülle eng aber beabstandet umschließenden zweite, äußere Hülle vorgesehen ist, wobei die erste und die zweite Hülle aus einem metallischen Werkstoff bestehen.

Der Vorteil der erfindungsgemäßen Lösung besteht darin, daß damit eine optimale Abschirmung gegen Wärmestrahlung aus dem Rohling, d.h. dem Kern der Vorrichtung, geschaffen wird, die bei den vorliegenden Temperaturen grundsätzlich die wesentliche Ursache der Wärmeverluste ist, wobei es weiterhin dadurch vorteilhafterweise möglich ist, einen optimalen Wärmeleitungswiderstand durch Vakuumisolation zu erreichen und schließlich vorteilhafterweise eine Konvektion zu vermeiden sowie die Vermeidung von Werkstoffpaarungen, die bei den bei einer Strangpressung dieser Art erforderlichen hohen Temperaturen zu unerwünschten Reaktionen führen.

Es hat sich gezeigt, daß für einen effektiven Strahlungsschutzschild, den die innere Hülle bildet, ein blechförmiges Element als innere Hülle ausreicht, um allein dadurch eine um 33 % reduzierte abgestrahlte Leistung zu erreichen.

Die äußere Hülle der Vorrichtung weist, wie Versuche ergeben haben, vorzugsweise eine Wanddicke von 5 bis 10 mm auf, wobei die äußere Hülle grundsätzlich aus Stahl oder vorzugsweise einer Titan-Legierung, z.B. TiAl6V4, gebildet werden kann.

Untersuchungen haben ergeben, daß vorteilhafterweise die innere Hülle lediglich eine Wanddicke im Bereich von 0,1 bis 1 mm, insbesondere aber vorteilhafterweise eine Wanddicke von 0,3 mm ausreicht, um eine Verminderung der Abstrahlungsleistung um 33 % zu erreichen. Aufgrund der hohen Erwärmungs- und Bearbeitungstemperatur einerseits aber auch aus Kostengründen andererseits ist es vorteilhaft als innere Hülle Bleche oder Folien aus Molybdän und/oder Tantal zu verwenden, die ein geringes Emissionsvermögen ε aufweisen. Dadurch werden außerdem Materialpaarungen vermieden, die bei den anzuwendenden hohen Temperaturen zu unerwünschten Reaktionen führen.

Grundsätzlich ist es zwar möglich, auf unterschiedlich geeignete Weise dafür zu sorgen, daß der Rohling fortwährend zu der ihn umgebenden inneren Hülle beabstandet ist, um einen unmittelbaren Wärmekontakt zwischen dem Rohling und der inneren Hülle weitgehend zu vermeiden. Es hat sich aber als vorteilhaft herausgestellt, den Rohling derart auszubilden, daß dieser eine Mehrzahl von vorspringenden Stegen aufweist, die als Abstandshalter zur den Rohling umhüllenden inneren Hülle fungieren. So können beispielsweise die Stege auf einfache Weise bei im wesentlichen zylindrisch im Querschnitt ausgebildetem Rohling durch einfaches Abdrehen bzw. Abfräsen geschaffen werden.

Um auf gleiche Weise wie vorangehend beschrieben auch dafür zu sorgen, daß die innere Hülle gegenüber der äußeren Hülle einen vernachlässigbar geringen Wärmekontakt aufweist, ist es ebenfalls vorteilhaft, die äußere Hülle mit einer Mehrzahl von vorspringenden, auf die innere Hülle gerichteten Stegen zu versehen, die als Abstandhalter zur inneren Hülle fungieren. Auch hier ist es prinzipiell möglich, die Stege, insbesondere wenn es sich um eine im Querschnitt hohlzylinderförmige äußere Umhüllung handelt, durch entsprechendes Ausdrehen bzw. geeignetes Ausfräsen der äußeren Hülle herzustellen.

Die Stege sind aber bei der äußeren Umhüllung und bei dem inneren Rohling bzw. Kern der Vorrichtung vorzugsweise derart auszubilden, daß ihre Berührungsfläche mit der jeweils angrenzenden inneren Hülle sehr klein gegenüber der übrigen Mantelfläche ist.

Wie schon erwähnt, kann die Anbringung allein einer einzigen inneren Hülle, die das erwähnte Strahlungsschutzschild bildet, zu einer Verminderung der Abstrahlungsleistung von 33 % führen. Um die abgestrahlte Leistung noch weiter zu vermindern, ist es bei einer weiteren vorteilhaften Ausgestaltung der Vorrichtung möglich, eine dritte und eine vierte Hülle vorzusehen, die ebenfalls jeweils voneinander eng beabstandet zwischen der ersten Hülle und der zweiten Hülle und jeweils zu diesen eng beabstandet angeordnet sind. Die Wahl weiterer Hüllen wird davon abhängen, inwieweit für den speziellen Strangpressvorgang in Abhängigkeit des den Rohling bildenden Werkstoffs es als notwendig angesehen wird, einen gleichen Umformwiderstand von Mantel- und Kernmaterial zu erreichen.

Ebenso wie bei der oben beschriebenen Grundausgestaltung der Vorrichtung mit wenigstens zwei Hüllen kann es auch bei der vorangehend beschriebenen Ausgestaltung der Vorrichtung mit vier Hüllen vorteilhaft sein, die zur ersten, inneren Hülle benachbarte dritte Hülle mit einer Mehrzahl von sowohl zur ersten Hülle als auch zur vierten Hülle hin gerichteten Stegen zu versehen, die als Anstandshalter zu der benachbarten ersten Hülle und vierten Hülle fungieren. Auch in diesem Falle können die Stege durch entsprechendes Abdrehen bzw. Abfräsen der dritten Hülle ausgebildet werden, wobei das entsprechende, oben erwähnte Abdrehen bzw. Abfräsen des Rohlings bzw. der äußeren zweiten Hülle zur Ausbildung der dortigen Stege, wie beschrieben, unbeeinflußt bleibt bzw. auf gleiche Weise, wie beschrieben, ausgeführt werden kann.

Vorteilhafterweise besteht die dritte Hülle aus dem gleichen Werkstoff wie die zweite Hülle, wobei vorteilhafterweise die vierte Hülle aus dem gleichen Werkstoff wie die erste Hülle besteht.

Insgesamt wird mit einer Ausbildung der Vorrichtung im vorbeschriebenen Sinne mit vier Hüllen die abgestrahlte Leistung gegenüber dem Rohling auf ca. 25 % reduziert.

Schließlich muß sowohl für die Gestaltung mit zwei Hüllen und mehr Hüllen die jeweils äußere Hülle vakuumdicht ausgebildet werden, damit einmal Wärmeleitung über das Gas in den Zwischenräumen wie auch Konvektion in den Zwischenräumen unterdrückt werden, zum anderen eine Oxidation der metallischen Teile verhindert wird, um das geringe Emissionsvermögen ε dieser Teile zu erhalten.

Die Erfindung wird nun unter Bezugnahme auf die nachfolgenden schematischen Zeichnungen bzw. graphischen Darstellungen anhand eines Ausführungsbeispieles und einer Modifikation davon beschrieben. Darin zeigen:
- Fig. 1: im Schnitt eine Vorrichtung gemäß der Erfindung mit zwei Hüllen, die einen Rohling aus einer metallischen Hochtemperatur-Legierung umschließen,
- Fig. 2: eine Ausgestaltung der Vorrichtung der Erfindung gemäß Figur 1, bei der jedoch wenigstens in Teilbereichen der Rohling aus einer metallischen Hochtemperatur-Legierung von vier Umhüllungen umschlossen ist,
- Fig. 3a-3b: den Verlauf eines minimalen und eines maximalen Durchmessers des Querschnittes des Kernes (Rohing) in der Vorrichtung über der Stranglänge bei verschiedenen Formen der Kapselung und Wartezeiten nach dem Anwärmen,
- Fig. 4: den Kraftverlauf beim Strangpressen in einer Stahlkapselung mit Wärmeisolation nach einer Wartezeit von 25 sec nach dem Anwärmen und
- Fig. 5: den Kraftverlauf beim Strangpressen in einer Stahlkapsel mit Wärmeisolation nach einer Wartezeit von 50 sec nach dem Anwärmen.

In den Figuren 1 und 2 ist eine Vorrichtung 10 gemäß der Erfindung dargestellt, wobei der der Strangpressung zu unterziehende Rohling 11 aus einer metallischen Hochtemperatur-Legierung, insbesondere einer TiAl-Legierung, im wesentlichen einen zylindrischen Querschnitt aufweist, wobei dementsprechen d auch die Vorrichtung 10 auch im wesentlichen einen zylindrischen Querschnitt aufweist. Es sei an dieser Stelle aber darauf hingewiesen, daß diese Form des Rohlings 11 bzw. der Vorrichtung 10 keineswegs immer zylindrisch sein muß, denn es sind auch viele andere mögliche Ausgestaltungen des Rohlings möglich, die auch schon vor der endgültigen Strangpressung eine an die später einzunehmende Form grob angepaßte Form aufweisen können. Zum Verständnis der Erfindung wird aber, da die Konstruktionsprinzipien der Vorrichtung 10 allgemein gelten, Bezug genommen auf die Darstellungen der Vorrichtung 10 gemäß den Figuren 1 und 2 mit im wesentlichen kreisförmiger Querschnittsform.

In der Vorrichtung 10 ist ein Rohling 11 abgeordnet und von einer ersten, inneren Hülle 12 und einer zweiten äußeren Hülle 13 umgeben, vergleiche insbesondere Figur 1. Die Umhüllung des Rohlings 11 bei der Ausgestaltung der Vorrichtung 10 gemäß Figur 1 ist vollständig, d.h. es ist nicht nur die äußere, hier zylinderförmige Mantelfläche des Rohlings 11 von den Hüllen 12, 13 umgeben, sondern auch ebenfalls die jeweiligen ebenen Stirnflächen des Rohlings 11.

Die erste, innere Hülle 12 umschließt eng aber beabstandet den Rohling 11, wobei die innere Hülle 12 beispielsweise eine Wanddicke von 0,1 bis 1 mm, vorzugsweise 0,3 mm aufweist. Die innere Hülle, die blechförmig ausgebildet ist, besteht dabei vorzugsweise aus Tantal oder Molybdän. Grundsätzlich sind aber alle anderen geeigneten Werkstoffe mit geringem Emissionsvermögen ε verwendet werden, sofern sie nicht mit dem Material des Rohlings (11) oder der äußeren Hülle (18) reagieren.

Die zweite, äußere Hülle 13 weist eine sehr viel größere Wanddicke als die innere Hülle 12 auf, beispielsweise im Bereich von 5 bis 10 mm. Sowohl für die innere Hülle 12 als auch die äußere Hülle 13 gilt, daß auch die im wesentlichen ebenen Stirnflächen des Rohlings 11 mit gleichem Hüllenaufbau, wie vorangehend beschrieben, abgedeckt werden.

Die äußere Hülle 13 kann beispielsweise aus Stahl oder einem beliebigen anderen geeigneten Werkstoff für diese Zwecke, beispielsweise TiA16V4, ausgebildet sein.

Der Rohling 11 weist eine Mehrzahl von vorspringenden Stegen 110 auf, die als Abstandhalter zur den Rohling 11 umgebenden inneren Hülle fungieren. Diese Stege können beispietsweise durch Abfräsen oder Abdrehen des Rohlings 11, beispielsweise um 0,3 mm erzeugt werden, so daß die sich somit ausbildenden Stege bei einer Höhe von 0,3 mm eine Breite von etwa 1 mm haben. Durch diese Maßnahme können die notwendigen geringen Abstände d = dᵢₛₒₗ - dₘₒ zwischen der als erstes Strahlenschutzblech dienenden ersten Hülle 12 und dem Rohling 11 eingehalten werden. Zur Unterdrückung einer direkten Wärmeleitung zwischen dem Rohling 11 und der zweiten, äußeren Hülle 12 unter Einschluß der ersten, inneren Hülle 12 sind die Stege 110 am Rohling 11 und die Stege 131, die ebenfalls auf analoge Weise an der zweiten äußeren Hülle 13 ausgebildet sind, versetzt zueinander angeordnet. Insgesamt wirkt somit die Gesamtheit der Umhüllung aus erster Hülle 12 und zweiter Hülle 13 als doppeltes Strahlungsschutzschild, womit sich die vom Rohling 11 abgestrahlte Leistung im Vergleich zum ungeschützten Rohling 11 auf etwa ein Drittel reduziert.

Bei der Ausgestaltung der Vorrichtung 10 gemäß Figur 2, die vom Grundsatz her einen gleichen Aufbau wie die Vorrichtung 10 gemäß Figur 1 aufweist, ist zusätzlich noch eine dritte Hülle 14 und eine vierte Hülle 15 vorgesehen. Auch diese Hüllen 14, 15 sind jeweils eng voneinander eng beabstandet angeordnet. Auch in diesem Falle weist die zur ersten, inneren Hülle 12 benachbarte dritte Hülle 14 eine Mehrzahl von sowohl zur ersten Hülle 12 als auch zur vierten Hülle 15 hin gerichteten Stegen 140 auf. Die Stege 140 dienen ebenfalls als Abstandshalter zu der benachbarten ersten Hülle 12 und der ebenfalls benachbarten vierten Hülle 15. Die dritte Hülle 14 kann dabei aus dem gleichen Werkstoff wie die zweite Hülle 13 bestehen. Die vierte Hülle 15 kann dabei aus dem gleichen Werkstoff wie die erste Hülle 12 bestehen. Faktisch sind in der Ausgestaltung der Vorrichtung 10 gemäß Figur 2 vier Strahlungsschutzbleche wirksam, nämlich die erste Hülle 12, die zweite Hülle 13, die dritte Hülle 14, und die vierte Hülle 15. Bei der Ausführungsform der Vorrichtung 10 gemäß Figur 2 kann die abgestrahlte Leistung gegenüber dem ungeschützten Rohling 11 auf ca. 25 % reduziert werden, wobei bezüglich einer Abschätzung dieser Reduktion der abgestrahlten Leistung auf eine noch weiter unten aufgeführte Berechnung verwiesen wird.

Im Temperaturbereich von 1000° bis 1400° C können grundsätzlich für die Hüllen 13 und 14 Stahl oder Titanlegierungen verwendet werden. Bei noch höheren Temperaturen sollten für diese Hüllen (13 und 14) Refraktärmetalle wie Mo oder Ta gewählt werden. Die Hüllen 12 und 15 bestehen vorzugsweise aus Mo oder Ta, auch bei noch höheren Temperaturen als 1400 ° C. Grundsätzlich können aber auch alle anderen geeigneten Werkstoffe mit geringem Emissionsvermögen ε verwendet werden, sofern Materialpaarungen vermieden werden, die zu Reaktionen führen. Die erste Hülle 12 und die vierte Hülle 15 sind vorzugsweise dünnwandig ausgebildet. Es sei noch daraufhingewiesen, daß die erfindungsgemäße Vorrichtung sich nicht nur auf das Strangpressen von Titanaluminiden beschränkt, vielmehr kann natürlich auch das Umformen durch Strangpressen bei Temperaturen oberhalb von 1000° C bei anderen metallischen Hochtemperatur-Legierungen sehr erfolgreich angewendet werden.

Bei den Vorrichtungen gemäß Figur 1 und 2 umschließt wenigstens die erste Hülle 12 den Rohling vakuumdicht, wobei die erforderliche Evakuierung der Zwischenräume zwischen wenigstens der ersten Hülle 12 und dem Rohling 11 dadurch erreicht wird, daß man den Deckel und den Boden wenigstens der ersten Hülle 12 durch kostengünstiges Elektronenstrahlschweißen in einer Vakuumkammer zuschweißt. Insgesamt kann die Fertigung der Vorrichtung 10 somit relativ kostengünstig gestaltet werden. Auch die anderen Hüllen 13 bis 15 der Vorrichtung können, falls erforderlich, vakuumdicht ausgebildet sein.

Eine Abschätzung, die die Wirksamkeit der erfindungsgemäß mit der Vorrichtung 10 vorgeschlagenen Maßnahmen zur Vermeidung von Wärmeverlusten durch Strahlung belegt, soll anhand der Strahlungsleistung von nichtisolierten und durch Wärmeschutzschilde isolierten Strangpreßrohlingen 11 dargestellt werden.

Nach dem Stefan-Boltzmann-Gesetz strahlt ein nicht schwarzer Körper in den kalten Raum die Wärmeleistung${\text{dQ}}_{\text{s}} {\text{/dt = F ε c T}}^{\text{4}}$ ab. Die Bezeichnungen haben die folgende Bedeutung
F - Oberfläche des Körpers
c - Stefan-Boltzmannsche Strahlungskonstante (c = 5.7·10⁻⁸ Wm⁻² K⁻⁴)
ε - Emissionsvermögen des Körpers
T - absolute Temperatur

Für metallisch blanke Körper gilt vielfach ε = 0.3. Ein auf 1300° C erhitzter Strangpreßrohling der Abmessungen φ 65 mm x 170 mm würde also ohne Isolation nach der Entnahme aus dem Ofen anfänglich eine Leistung von dQₛ/dt = 4,6 kW abstrahlen.

Die hierdurch entstehenden Wärmeverluste lassen sich bei hohen Temperaturen sehr wirksam durch das Anbringen von einem oder mehreren Strahlungsschutzschilden (Hüllen) verhindern, die zwischen dem heißen Körper bzw. Rohling 11 und der kalten Umgebung eingebracht werden. Für die vorliegende Geometrie eines heißen zylindrischen Rohlings 11 reduziert sich diese bei einem konzentrisch um den Körper angeordneten Strahlungsschild auf${{\text{Q}}^{̇}}_{\text{s,1}} {\text{= dQ}}_{\text{s,1}} {\text{/dt = F ε c T}}^{\text{4}} {\text{/ (ε}}_{\text{s}} {\text{/ε}}_{\text{e}} {\text{+ r}}_{\text{k/rs}} \text{),}$ mit${\text{ε}}_{\text{e}} {\text{= ε ε}}_{\text{s}} {\text{/ (1-(1 - ε}}_{\text{s}} {\text{)(1 - ε F}}_{\text{k}} {\text{/F}}_{\text{s}} \text{)).}$

Hierbei bedeuten
εₛ - das Emissionsvermögen
rₖ - der Radius des heißen Körpers
rₛ - der Radius des Strahlungsschutzschildes.

Nach Gl.2 gilt$\text{d} {{\text{Q}}^{̇}}_{\text{s,1}} {\text{/dr}}_{\text{k}} \text{> 0,}$ d.h. die Wirksamkeit des Strahlungsschutzschildes ist umso höher, je geringer sein Abstand zum heißen Körper ist. Nimmt man zur Vereinfachung der Abschätzung weiterhin an, daß ε = εₛ und rₖ = rₛ, so gilt${\text{dQ}}_{\text{s,1}} {\text{/dt = 1/2 dQ}}_{\text{s}} \text{/dt.}$

Durch das Anbringen eines Strahlungsschutzschildes kann die abgestrahlte Leistung also bereits auf 50 % reduziert werden. Bei der Anwendung von n Strahlungsschutzschilden gilt unter den gleichen vereinfachenden Voraussetzungen${\text{dQ}}_{\text{s,n}} {\text{/dt = (1/(n + 1)) dQ}}_{\text{s}} \text{/dt.}$

Nach den hier dargestellten Verhältnissen muß die Kapselung zur Vermeidung von Wärmeverlusten durch Strahlung also nach folgenden Prinzipien erfolgen:
- Als Strahlungsschutzschilde (Hüllen) müssen nach Gl. 2 Werkstoffe mit geringem Emissionsvermögen ε verwendet werden. Aufgrund der hohen Temperatur und aus Kostengründen ist die Werkstoffauswahl auf Bleche bzw. Folien aus Mo oder Ta beschränkt. Allerdings sollten diese Werkstoffe eine möglichst glatte und oxidfreie Oberfläche haben.
- Der Abstand zwischen heißem Körper und dem ersten Strahlungsschutzschild und zwischen weiteren Strahlungsschutzschilden sollte nach G1. 2 möglichst klein gehalten werden.
- Wärmeverluste durch Konvektion bzw. Wärmeleitung müssen vermieden werden.

Zur Erprobung der beschriebenen Strangpreßkapselkonstruktion wurden 4 Strangpreßversuche durchgeführt. Dazu wurden Rohlinge 11 mit einem Durchmesser von 65 mm, die aus derselben TiAl-Legierung bestanden, in unterschiedliche Kapseln gekapselt. Da bei dem vorangehend beschriebenen Aufbau der Kapselung durch eine erhöhte Wartezeit zwischen Anwärmen und Strangpressen der gewünschte Temperaturunterschied zwischen Kapselung und Rohling 11 zunimmt, wurde außerdem die Wartezeit variiert. Die sonstigen Versuchsbedingungen (Anwärmtemperatur 1250° C, vorgegebene Stempelgeschwindigkeit 20 mm/s) sowie die äußeren Maße der Kapselung wareh in allen Versuchen identisch. Im einzelnen wurden folgende Formen der Kapselung und Wartezeiten gewählt:
1. TiAl6V4- Kapselung ohne Wärmeisolation, 25 s Wartezeit
2. Stahlkapselung ohne Wärmeisolation, jedoch mit eingelegter Mo-Folie als Reaktionsbarriere, 25 s Wartezeit
3. Stahlkapselung mit Wärmeisolation wie erfindungsgemäß beschrieben (s. Abb. 1), 25 s Wartezeit
4. 3. Stahlkapselung mit Wärmeisolation wie erfindungsgemäß beschrieben (s. Abb. 1), 50 s Wartezeit

Nach dem Strangpressen wurden die Stränge aufgeschnitten und die Querschnittsform des TiAl-Rohlings 10 über die Stranglänge verfolgt. Im idealen Fall - d.h. wenn Mantel- und Kernwerkstoff gleichen Umformwiderstand aufweisen, müßten sich bei dem gewählten Aufnehmerdurchmesser von 85 mm und dem Matrizendurchmesser von 30 mm kreisförmige Querschnitte des TiAl-Rohtings 10 mit Durchmesser 22.9 mm ergeben. Fig. 3a - 3d zeigt die minimalen und maximalen Durchmesser der im allgemeinen ovalen Querschnitte des TiAl-Rohlings 10 nach diesen Versuchen. Die Ergebnisse zeigen, daß im Fall der TiAl6V4-Kapsel ohne Wärmeisolation die ungünstigsten Verhältnisse vorliegen, d.h. der Kernquerschnitt zeigt die größten Unterschiede zwischen minimalem (dₘᵢₙ) und maximalem (dₘₐₓ) Durchmesser und liegt wegen des geringen Umformwiderstandes der TiAl6V4-Legierung im Vergleich mit dem Kernwerkstoff z.T erheblich über dem idealen Wert von 22.9 mm. Außerdem variiert der Querschnitt deutlich über die Stranglänge. Im Fall der Stahlkapselung ohne Wärmeisolation sind die Querschnitte mehr der Kreisform angenähert und der Durchmesserverlauf über die Länge ist gleichmäßiger, allerdings liegen die Werte über dem idealen Wert von 22.9 mm. Dagegen führt die Verwendung einer Kapselung aus Stahl mit Wärmeisolation zu Durchmesserverläufen um 22.9 mm, wobei für die verlängerte Wartezeit von 50 s der gleichmäßigste Verlauf beobachtet wird. Aus diesen Ergebnissen kann geschlossen werden, daß die Wärmeisolation wirksam ist und bei Wartezeiten von 50 s schon eine gute Anpassung des Umformwiderstandes zwischen Stahlmantel und TiAl-Rohling 10 erreicht wurde. Die deutliche Wirkung der Wärmeisolation zeigt sich auch im Kraftverlauf beim Strangpressen. Wie die Figuren 4 und 5 zeigen, ist die anfängliche Matrizenkraft beim Strangpressen von Kapselungen mit Wärmeisolation nach einer Wartezeit von 50 s erheblich höher als nach einer Wartezeit von 25 s, was auf den aufgrund des höheren Temperaturabfalls höheren Umformwiderstand des Kapselwerkstoffs zurückzuführen ist. Bei Verwendung einer Kapselung mit Wärmeisolation trat außerdem das bereits erwähnte Aufreißen der Stränge im Anfangsbereich nicht auf, was ebenfalls mit der besseren Anpassung der Umformwiderstände von Kapsel- und Rohlingwertstoffs zu erklären ist. Das durch die Erfindung angestrebte Ziel wurde also erreicht.

### Bezugszeichenliste

- 10: Vorrichtung
- 11: Rohling
- 110: Steg
- 12: erste, innere Hülle
- 120: Wanddicke
- 13: zweite, äußere Hülle
- 130: Wanddicke
- 131: Steg
- 14: dritte Hülle
- 140: Steg
- 15: vierte Hülle

## Patentansprüche

1. Vorrichtung (10) zur Kapselung von Rohlingen (11) aus metallischen Hochtemperatur-Legierungen, insbesondere TiAl-Legierungen, die zum Warmumformen einer Strangpressung unterzogen werden, wobei die Kapselung wenigstens aus einer ersten, den Rohling (11) eng aber beabstandet umschließenden ersten inneren Hülle (12) besteht, **dadurch gekennzeichnet, daß** eine die innere Hülle (12) eng aber beabstandet umschließende zweite, äußere Hülle (13) vorgesehen ist, wobei die erste und zweite Hülle (12,13) aus einem metallischen Werkstoff besteht.

2. Vorrichtung nach Anspruch 1, **dadurch gekennzeichnet, daß** die innere Hülle (12) durch ein blechförmiges Element gebildet wird.

3. Vorrichtung nach einem oder beiden der Ansprüche 1 oder 2, **dadurch gekennzeichnet, daß** die innere Hülle (12) eine Wanddicke (120) im Bereich von 0,1 bis 1 mm aufweist.

4. Vorrichtung nach Anspruch 3, **dadurch gekennzeichnet, daß** die Wanddicke (120) 0,3 mm beträgt.

5. Vorrichtung nach einem oder mehreren der Ansprüche 1 bis 4, **dadurch gekennzeichnet, daß** die innere Hülle aus Molybdän oder Tantal besteht.

6. Vorrichtung nach einem oder mehreren der Ansprüche 1 bis 5, **dadurch gekennzeichnet, daß** die äußere Hülle eine Wanddicke (130) im Bereich von 5 bis 10 mm aufweist.

7. Vorrichtung nach einem oder mehreren der Ansprüche 1 bis 6, **dadurch gekennzeichnet, daß** die äußere Hülle aus Stahl gebildet wird.

8. Vorrichtung nach einem oder mehreren der Ansprüche 1 bis 6, **dadurch gekennzeichnet, daß** die äußere Hülle (13) aus TiAl6V4 gebildet wird.

9. Vorrichtung nach einem oder mehreren der Ansprüche 1 bis 8, **dadurch gekennzeichnet, daß** der Rohling (11) eine Mehrzahl von vorspringenden Stegen (110) aufweist, die als Abstandshalter zur den Rohling (11) umhüllenden inneren Hülle (12) fungieren.

10. Vorrichtung nach einem oder mehreren der Ansprüche 1 bis 9, **dadurch gekennzeichnet, daß** die äußere Hülle (13) eine Mehrzahl von vorspringenden, auf die innere Hülle (13) gerichteten Stegen aufweist, die als Abstandshalter zur inneren Hülle (12) fungieren.

11. Vorrichtung nach einem oder mehreren der Ansprüche 1 bis 10, **dadurch gekennzeichnet, daß** eine dritte Hülle und eine vierte Hülle (15) vorgesehen sind, die jeweils voneinander eng beabstandet zwischen der ersten Hülle (12) und der zweiten Hülle (13) und jeweils zu diesen eng beabstandet angeordnet sind.

12. Vorrichtung nach Anspruch 11, **dadurch gekennzeichnet, daß** die zur ersten, inneren Hülle (12) beabstandete dritte Hülle (14) eine Mehrzahl von sowohl zur ersten Hülle (12) als auch zur vierten Hülle (14) hingerichteten Stegen (140) aufweist, die als Abstandshalter zu der benachbarten ersten Hülle (12) und vierten Hülle (15) fungieren.

13. Vorrichtung nach einem oder mehreren der Ansprüche 11 oder 12, **dadurch gekennzeichnet, daß** die dritte Hülle (14) aus dem gleichen Werkstoff wie die zweite Hülle (13) besteht.

14. Vorrichtung nach einem oder mehreren der Ansprüche 11 bis 13, **dadurch gekennzeichnet, daß** die vierte Hülle (15) aus dem gleichen Werkstoff wie die erste Hülle (12) besteht.

15. Vorrichtung nach einem oder mehreren der Ansprüche 1 bis 14, **dadurch gekennzeichnet, daß** wenigstens die äußeren Hülle (13) den Rohling (11) vakuumdicht umschließt.

## Claims

1. Device (10) for encasing preforms (11) made of metallic high-temperature alloys, in particular TiAl alloys, that are subjected to extrusion in order to hot-reshape them, whereby the encasing consists of at least a first inner sheath (12) enclosing the preform (11) closely but separated from it by a space, **characterized in that** there is provided a second outer sheath (13) enclosing the inner sheath (12) closely but separated from it by a space, whereby the first and second sheaths (12, 13) consist of a metallic construction material.

2. Device according to Claim 1, **characterized in that** the inner sheath (12) is formed by an element in the form of sheet metal.

3. Device according to one or both of the Claims 1 or 2, **characterized in that** the inner sheath (12) has a wall thickness (120) in the range from 0.1 to 1 mm.

4. Device according to Claim 3, **characterized in that** the wall thickness (120) is 0.3 mm.

5. Device according to one or more of the Claims 1. to 4, **characterized in that** the inner sheath consists of molybdenum or tantalum.

6. Device according to one or more of the Claims 1 to 6, **characterized in that** the outer sheath has a wall thickness (130) in the range from 5 to 10 mm.

7. Device according to one or more of the Claims 1 to 6, **characterized in that** the outer sheath consists of steel.

8. Device according to one or more of the Claims 1 to 6, **characterized in that** the outer sheath (13) consists of TiA16V4.

9. Device according to one or more of the Claims 1 to 8, **characterized in that** the preform (11) has a plurality of projecting ribs (110) that act as spacers relative to the inner sheath (12) enclosing the preform (11).

10. Device according to one or more of the Claims 1 to 9, **characterized in that** the outer sheath (13) has a plurality of projecting ribs pointing towards the inner sheath (12) that act as spacers relative to the inner sheath (12).

11. Device according to one or more of the Claims 1 to 10, **characterized in that** there are provided a third sheath and a fourth sheath (15), each closely spaced relative to each other, between the first sheath (12) and the second sheath (13) and arranged closely spaced relative to these.

12. Device according to Claim 11, **characterized in that** the third sheath (14), separated from the first inner sheath (12) by a distance, has a plurality of ribs (140) pointing both towards the first sheath (12) and also towards the fourth sheath (15) that act as spacers relative to the neighbouring first sheath (12) and the fourth sheath (15).

13. Device according to one or more of the Claims 11 or 12, **characterized in that** the third sheath (14) consists of the same construction material as the second sheath (13).

14. Device according to one or more of the Claims 11 to 13, **characterized in that** the fourth sheath (15) consists of the same construction material as the first sheath (12).

15. Device according to one or more of the Claims 1 to 14, **characterized in that** at least the outer sheath (13) encloses the preform (11) in a vacuum-tight manner.

## Revendications

1. Dispositif (10) d'encapsulage d'ébauches (11) en alliages métalliques à hautes températures, en particulier des alliages TiAl qui sont soumis à un forgeage à chaud d'une extrusion, l'encapsulage étant composé d'au moins une première gaine interne (12) enveloppant l'ébauche (11) de manière étroite mais avec un intervalle, **caractérisé en ce qu'**une deuxième gaine externe (13), enveloppant la gaine interne (12) de manière étroite mais avec un intervalle, est prévue, la première et la deuxième gaines (12, 13) étant constituée d'un matériau métallique.

2. Dispositif selon la revendication 1, **caractérisé en ce que** la gaine interne (12) est constituée d'un élément en forme de tôle.

3. Dispositif selon une des revendications 1 ou 2, **caractérisé en ce que** la gaine interne (12) présente une épaisseur de paroi (120) de 0,1 à 1 mm.

4. Dispositif selon la revendication 3 **caractérisé en ce que** l'épaisseur de paroi (120) est de 0,3 mm.

5. Dispositif selon une ou plusieurs des revendications 1 à 4, **caractérisé en ce que** la gaine interne est constituée de molybdène ou de tantale.

6. Dispositif selon une ou plusieurs des revendications 1 à 5 **caractérisé en ce que** la gaine externe présente une épaisseur de paroi (130) de 5 à 10 mm.

7. Dispositif selon une ou plusieurs des revendications 1 à 6 **caractérisé en ce que** la gaine externe est constituée d'acier.

8. Dispositif selon une ou plusieurs des revendications 1 à 6 **caractérisé en ce que** la gaine externe (13) est constituée de TiAl₆V₄.

9. Dispositif selon une ou plusieurs des revendications 1 à 8 **caractérisé en ce que** l'ébauche (11) comporte plusieurs tiges (110) en saillie qui servent d'entretoises avec la gaine interne (12) entourant l'ébauche (11).

10. Dispositif selon une ou plusieurs des revendications 1 à 9 **caractérisé en ce que** la gaine externe (13) comporte plusieurs tiges en saillie dirigées vers la gaine interne, qui servent d'entretoises avec la gaine interne (12).

11. Dispositif selon une ou plusieurs des revendications 1 à 10 **caractérisé en ce qu'**une troisième et une quatrième gaine (15) sont prévues, qui sont disposées à un faible intervalle entre elles entre la première gaine (12) et la deuxième gaine (13) et disposées à une faible distance de celles-ci.

12. Dispositif selon la revendication 11 **caractérisé en ce que** la troisième gaine (14) située à un certain intervalle de la gaine interne (12) comporte plusieurs tiges (140) dirigées vers la première gaine (12) ainsi que vers la quatrième gaine (15), qui servent d'entretoises avec la première gaine (12) et la quatrième gaine (15) voisines.

13. Dispositif selon une ou plusieurs des revendications 11 ou 12 **caractérisé en ce que** la troisième gaine (14) est constituée du même matériau que la deuxième gaine (13).

14. Dispositif selon une ou plusieurs des revendications 11 à 13, **caractérisé en ce que** la quatrième gaine (15) est constituée du même matériau que la première gaine (12).

15. Dispositif selon une ou plusieurs des revendications 1 à 14 **caractérisé en ce qu'**au moins la gaine externe (13) entoure l'ébauche (11) de manière étanche au vide.
